# EUROPÄISCHE PATENTSCHRIFT

(11) **EP 4 296 180 B1**
(45) Veröffentlichungstag und Bekanntmachung des Hinweises auf die Patenterteilung: **29.04.2026**
(21) Anmeldenummer: 23180306.5
(22) Anmeldetag: 20.06.2023
(51) Int. Cl.: B65D 1/02, B65D 1/26, B65D 1/44

(54) **VERPACKUNGSBEHÄLTER**
PACKAGING CONTAINER
RÉCIPIENT D'EMBALLAGE

(30) Priorität: 21.06.2022 DE 102022115361
(43) Veröffentlichungstag der Anmeldung: 27.12.2023
(73) Patentinhaber: Optipack GmbH, 86850 Aretsried (DE)
(72) Erfinder: Bischoff, Torsten, 86424 Dinkelscherben (DE)
(74) Vertreter: Herrmann, Daniel

(56) Entgegenhaltungen:
- FR-A- 1 539 581
- US-A- 3 951 266
- US-A1- 2012 242 012
- US-A1- 2013 153 530
- US-A1- 2015 136 725
- US-B2- 6 595 380

## Beschreibung

Die Erfindung gemäß Anspruch 1 betrifft einen insbesondere stapelbaren Verpackungsbehälter zum Aufnehmen flüssiger und/oder pastöser Produkte mit einer sich von einem oberen Rand in Richtung auf einen Boden erstreckenden und eine Behälterachse in einer Umfangsrichtung umlaufenden Behälterwand.

Ein solcher Verpackungsbehälter dient insbesondere zur Aufnahme von Milchprodukten wie etwa Joghurt oder Getränken oder als Trinkbehälter zum Verzehr des in dem Verpackungsbehälter enthaltenen Lebensmittels.

Bei bekannten Verpackungsbehältern, wie beispielsweise denen gemäß der Schrift DE 10 2011 100 171 A1, hat es sich als nachteilig erwiesen, dass der Behälterboden, insbesondere der sogenannte Bodenspiegel, in bestimmten Situationen dazu tendiert, sich nach außen in Richtung der Behälterachse zu wölben. Dieser Effekt tritt beispielsweise während des Abkühl- oder Schrumpfvorgangs nach der Herstellung des Verpackungsbehälters auf. Ferner kann dieses Phänomen auch in Nachfolgeprozessen, wie beispielsweise bei der Bedruckung, wenn die Verpackungsbehälter vom Behälterinneren her mit Druck beaufschlagt werden, auftreten. Die aufgewölbten Verpackungsbehälter sind in der Regel Ausschussware, da sich der Boden nicht mehr selbsttätig zurückstellt und auch nicht mehr manuell zurückstellen lässt, sodass die Standfestigkeit der Verpackungsbehälter nicht mehr gegeben ist und nachgelagerte Verarbeitungsprozesse stark beeinträchtigt sind. Das Dokument US 2012/242012 A1 offenbart den Oberbegriff des Anspruchs 1.

Heutzutage gibt es bereits Ansätze, dieses Problem zu beheben. Beispielsweise wird die Materialverteilung so verändert, dass im Boden der Materialanteil signifikant erhöht ist. Dies führt allerdings dazu, dass bei gleichbleibendem Materialeinsatz an anderen Stellen des Verpackungsbehälters Material fehlt, sodass dort Einbußen insbesondere im Hinblick auf eine Widerstandsfähigkeit gegenüber einer axialen Belastung in Verpackungsbehälterlängsrichtung hingenommen werden müssen. Dem wird bei bekannten Verpackungsbehältern dadurch entgegengewirkt, dass insgesamt mehr Material eingesetzt werden muss, was sich wiederum negativ auf das Gesamtgewicht und die damit einhergehenden Kosten auswirkt.

Darüber hinaus existieren Ansätze, in welchen mehrere zueinander konzentrische kreisförmige Rillen mit jeweils unterschiedlich Radius in den Boden des Verpackungsbehälters eingelassen sind. In der Praxis hat es sich allerdings gezeigt, dass der Boden derartiger Verpackungsbehälter keine ausreichende Stabilität des Bodens gegen Verformung aufweist und sich ein pastöses Produkt in dem Verpackungsbehälter zwischen den Rillen absetzt, wodurch ein entsprechender Verpackungsbehälter schlechter entleert werden kann.

Ferner existieren Ansätze, in welchen der Boden eine Einbuchtung aufweist, die durch eine die Einbuchtung vorzugsweise etwa kreisförmig kontinuierlich umlaufende Seitenwand gebildet wird. In der Praxis hat es sich aber auch bei diesen Ansätzen gezeigt, dass sich der Behälterboden unter Wirkung einer radialen Kraft verformen kann.

Angesichts dieser Probleme im Stand der Technik liegt der Erfindung die Aufgabe zugrunde, einen Verpackungsbehälter mit einem stabileren Boden bereitzustellen.

Diese Aufgabe wird gelöst durch einen Verpackungsbehälter zum Aufnehmen flüssiger und/oder pastöser Produkte, insbesondere Milchprodukte, mit einer sich von einem oberen Rand in Richtung auf einen Boden erstreckenden und eine Behältermittelachse in einer Umfangsrichtung umlaufenden Behälterwand, wobei der Boden eine in Richtung des oberen Rands vorspringende und in Umfangsrichtung umlaufende Einbuchtung aufweist, wobei die Einbuchtung eine in Umfangsrichtung umlaufende Seitenwand aufweist, die durch eine erste die Behältermittelachse umlaufende Kante in Richtung des Bodens und durch eine zweite die Behältermittelachse umlaufende Kante in Richtung des oberen Rands begrenzt wird.

Ein solcher Verpackungsbehälter kennzeichnet sich insbesondere dadurch, dass die Seitenwand mindestens eine sich von der ersten umlaufenden Kante zu der zweiten umlaufenden Kante erstreckende Kante aufweist.

Der Erfindung liegt die Erkenntnis der Erfinder zugrunde, dass eine solche sich von der ersten umlaufenden Kante zu der zweiten umlaufenden Kante erstreckende Kante eine Unstetigkeit in der die Einbuchtung umlaufende Seitenwand erzeugt, wodurch die Stabilität des Behälterbodens mit einer Einbuchtung gegenüber axial auf den Behälterboden einwirkenden Kräften erhöht werden kann.

Somit wird die Gefahr einer Deformation des Bodens beispielsweise unter Einwirkung eines sich in dem Verpackungsbehälter ändernden Drucks reduziert. Damit wird der Ausschuss an Verpackungsbehältern während der Herstellung und der Anschließenden Befüllung reduziert. Darüber hinaus kann so der Materialanteil im Boden der Verpackungsbehälters reduziert werden, bei weiterhin ausreichender Widerstandskraft des Bodens eine Deformation in Richtung der Behältermittelachse. Ferner kann so die Bodengestaltung vereinfacht werden, wodurch sich solche Verpackungsbehälter besser entleeren lassen.

Eine Kante kann beispielsweise auch als Knicklinie bezeichnet werden. Anders ausgedrückt kann eine Kante auch als Unstetigkeitslinie bezeichnet werden.

In einigen Aspekten bildet die Seitenwand mindestens einen Abschnitt, welcher in Umfangsrichtung an gegenüberliegenden Seiten durch sich von der ersten umlaufenden Kante zu der zweiten umlaufenden Kante erstreckenden Kanten begrenzt wird und in Richtung der Behältermittelachse an gegenüberliegenden Seiten durch ein zwischen benachbarten den mindestens einen Abschnitt in Umfangsrichtung an gegenüberliegenden Seiten begrenzenten Kanten gebildetes erstes Segment der ersten umlaufenden Kante und ein zwischen benachbarten den mindestens einen Abschnitt in Umfangsrichtung an gegenüberliegenden Seiten begrenzenten Kanten gebildetes zweites Segment der zweiten umlaufenden Kante begrenzt wird.

Insbesondere haben die Erfinder herausgefunden, dass durch die Strukturierung der Seitenwand mit einem oder mehreren Abschnitten, welche durch die sich von der ersten umlaufenden Kante in Richtung der zweiten umlaufenden Kante erstreckenden Kanten in Umfangsrichtung voneinander getrennt werden, die Widerstandsfähigkeit des Bodens gegen eine Verformung in Richtung der Behältermittelachse verbessert wird.

Dabei haben die Erfinder herausgefunden, dass je mehr sich die Form der Seitenwand in einer Radialquerschnittebene durch den Verpackungsbehälter einer Kreisform annähert, d.h. je mehr Abschnitte die Seitenwand aufweist, sich die Stabilität des Bodens umso mehr verringert. Die Struktur in der Seitenwand hat somit einen Einfluss auf die Stabilität des Bodens. Anders haben die Erfinder herausgefunden, dass wenn die Anzahl an Abschnitten zu stark reduziert wird, sich die Stabilität des Bodens ebenfalls verringert. In ganz besonders bevorzugten Aspekten haben die Erfinder herausgefunden, dass eine besonders ausgeprägte Stabilität in einer Größenordnung von etwa 9, 10, 13 Abschnitten in der Seitenwand erreicht wird.

In einigen Aspekten ist die umlaufende Seitenwand derart konturiert, dass sich in einer Radialquerschnittsebene durch den Verpackungsbehälter ein Radialabstand eines Punktes der Seitenwand zu der Behältermittelachse von einem Radialabstand wenigstens eines anderen Punktes der Seitenwand zu der Behältermittelachse unterscheidet.

In einem Aspekt weist der mindestens eine Abschnitt in einer Radialquerschnittsebene durch den Verpackungsbehälter einen Punkt auf, der einen Radialabstand zu der Behältermittelachse aufweist, der sich von einem Radialabstand wenigstens eines weiteren Punktes desselben Abschnitts unterscheidet.

Damit weist die in einer Radialquerschnittsfläche durch den Verpackungsbehälter gebildete Form der Seitenwand, insbesondere eines Abschnitts, eine Abweichung von einer Kreisform auf, wodurch die Stabilität des Bodens hinsichtlich axialer Deformation verbessert wird.

In einigen Aspekten erstreckt sich die mindestens eine sich von der ersten umlaufenden Kante zu der zweiten umlaufenden Kante erstreckende Kante, insbesondere die den mindestens einen Abschnitt in Umfangsrichtung an gegenüberliegenden Seiten begrenzenden Kanten, zumindest anteilig in einer Richtung etwa quer zu der Umfangsrichtung.

Somit ist die mindestens eine sich von der ersten umlaufenden Kante zu der zweiten umlaufenden Kante erstreckende Kante zumindest anteilig entlang der Behältermittelachse in Richtung des oberen Rands ausgerichtet. Dadurch wird die Stabilität des Bodens mit einer entsprechenden Einbuchtung gegenüber axial auf den Boden einwirkenden Kräften verbessert.

In einigen weiteren Aspekten erstreckt sich die mindestens eine sich von der ersten umlaufenden Kante zu der zweiten umlaufenden Kante erstreckende Kante, insbesondere die den mindestens einen Abschnitt in Umfangsrichtung an gegenüberliegenden Seiten begrenzenden Kanten, zumindest anteilig in Richtung des oberen Rands.

In weiteren Aspekten erstreckt sich die mindestens eine sich von der ersten umlaufenden Kante zu der zweiten umlaufenden Kante erstreckende Kante, insbesondere die den mindestens einen Abschnitt in Umfangsrichtung an gegenüberliegenden Seiten begrenzenden Kanten, in einer Richtung etwa quer zu der Umfangsrichtung.

In einem Aspekt verlaufen das erste Segment und das zweite Segment im Wesentlichen parallel zueinander. Mit anderen Worten weist jeder Punkt auf dem ersten Segment den gleichen Abstand zu einem entsprechenden Punkt auf dem zweiten Segment auf.

In einem Aspekt weist eine durch die den mindestens Abschnitt an gegenüberliegenden Seiten begrenzende Kanten und durch die ersten und zweiten Segmente begrenzte Fläche des mindestens einen Abschnitts etwa die Form eines vorzugweise gleichschenkligen Trapezes auf. Vorzugsweise kann die Fläche etwa plan ausgebildet sein.

Bei einer derartigen Form der die Behälterwand bildenden Abschnitte weist der Boden eine besonders hohe Stabilität gegenüber axial auf den Boden einwirkenden Kräften auf.

In einem Aspekt weist eine durch die den mindestens Abschnitt an gegenüberliegenden Seiten begrenzende Kanten und durch die ersten und zweiten Segmente begrenzte Fläche des mindestens einen Abschnitts etwa die Form einer Mantelfläche eines Kegelstumpfs auf.

Somit weist die Form der die Behälterwand bildenden Abschnitte eine Rundung auf, wodurch bei erhöhter Stabilität des Bodens ein einfacheres Entleeren des Verpackungsbehälters gewährleistet wird.

In einem Aspekt verlaufen das erste Segment und das zweite Segment im Wesentlichen geradlinig.

Durch geradlinige Elemente in der Seitenwand wird die Stabilität der Behälterwand gegenüber axial einwirkenden Kräften erhöht.

In einigen Aspekten weist der mindestens eine Abschnitt der Seitenwand eine Neigung in Richtung der Behältermittelachse auf. Damit verjüngt sich die Seitenwand der Einbuchtung in Richtung des Behälterrands. Die erste umlaufende Kante weist somit einen größeren Umfang auf als die zweite umlaufende Kante.

Dadurch erweitert sich ein die Einbuchtung im Inneren des Verpackungsbehälters umlaufender Bereich in Richtung des oberen Rands. Somit können sich weniger Rückstände eines Produkts im Inneren des Verpackungsbehälters am Boden bilden und der Verbpackungsbehälter kann leichter entleert werden.

In einigen Aspekten weist der mindestens eine Abschnitt an einer Außenfläche eine Versteifung auf, insbesondere wobei die Versteifung eine, vorzugsweise regelmäßige, pyramidale Form mit einer etwa orthogonal zu der Außenfläche gerichteten Höhe aufweist.

Durch die Aussteifung der Abschnitte der Seitenwand wird die Stabilität der Abschnitte und damit der Seitenwand erhöht, wodurch die Stabilität des Bodens mit einer derartigen Einbuchtung insgesamt erhöht wird.

In einem Aspekt wird der Boden durch eine dritte umlaufende Kante gegenüber der Behälterwand begrenzt und die dritte umlaufende Kante umläuft die Behältermittelachse in einer Radialquerschnittsebene durch den Verpackungsbehälter vorzugsweise etwa kreisförmig in der Umfangsrichtung.

Ein zwischen der dritten umlaufenden Kante und der ersten umlaufenden Kante gebildete Fläche des Bodens bildet den Bodenspiegel. Die erste umlaufende Kante grenzt die Seitenwand in Richtung des Bodenspiegels ab. Anwendungsgemäß liegt der Verpackungsbehälter mit dem Bodenspiegel auf einer Oberfläche auf. Durch die von der Bodenfläche umlaufende Einbuchtung wird insbesondere eine Verformung des Bodenspiegels bei axial auf den Boden wirkenden Kräften vermieden. Eine von der zweiten Kante umlaufen Fläche verläuft vorzugsweise parallel zu dem Bodenspiel und ist in Richtung des oberen Rands gegenüber dem Bodenspiegel versetzt.

In einigen Aspekten bilden die erste umlaufende Kante und/oder die zweite umlaufende Kante in einer Radialquerschnittsebene durch den Verpackungsbehälter eine umlaufende, insbesondere regelmäßige, polygonale, vorzugsweise um die Behältermittelachse rotationssymmetrische, Form, wobei die jeweiligen ersten Segmente und zweiten Segmente zwischen Eckpunkten der polygonalen Form, insbesondere formgleich, gebildet sind.

Somit ist die die Einbuchtung begrenzende Seitenwand symmetrisch ausgestaltet. Durch eine solche symmetrisch Ausgestaltung der Behälterwand, die entsprechende Abschnitte bildet, wird die Stabilität des Bodens verbessert.

Beispielsweise kann ein Eckpunkt einem Querschnitt durch eine sich von der ersten umlaufenden Kante in Richtung der zweiten Umlaufenden Kante sein. Ein Eckpunkt kann abgerundet sein.

In besonderen Aspekten verlaufen die erste umlaufende Kante und die zweite umlaufende Kante parallel zueinander.

Erfindungsgemäß sind alle Abschnitte der Seitenwand identisch ausgebildet.

In einem Aspekt weist der Verpackungsbehälter am oberen Rand einen umlaufenden sich ausgehend von dem oberen Rand in Radialrichtung erstreckenden Stapelrand auf und/oder der Verpackungsbehälter weist in Richtung des Bodes in der Behälterwand eine in Radialrichtung in Richtung der Behältermittelachse vorspringende die Behältermittelachse umlaufende Stapelkante auf.

Durch einen solchen Stapelrand können mehrere Verpackungsbehälter ineinander gestapelt werden, wobei der Stapelrand eines Verpackungsbehälters auf einem oberen Rand eines weiteren Verpackungsbehälters aufliegt. Durch eine solche Stapelkante können ferner mehrere Verpackungsbehälter ineinander gestapelt werden, wobei der Boden eines Verpackungsbehälters in einem umlaufenden Bereich auf dem Stapelrand eines anderen Verpackungsbehälters aufsitzt.

In anderen Aspekten kann ein Verpackungsbehälter einstückig aus einer Lage Material, vorzugsweise Kunststoff, ausgebildet sein.

Darüber hinaus wird die oben genannte Aufgabe gelöst durch einen Verpackungsbehälter zum Aufnehmen flüssiger und/oder pastöser Produkte, insbesondere Milchprodukte, mit einer sich von einem oberen Rand in Richtung auf einen Boden erstreckenden und eine Behältermittelachse in einer Umfangsrichtung umlaufenden Behälterwand, wobei der Boden eine in Richtung des oberen Rands vorspringende und in Umfangsrichtung umlaufende Einbuchtung aufweist. Der Verpackungsbehälter ist dadurch gekennzeichnet, dass die Einbuchtung eine in Umfangsrichtung umlaufende Seitenwand aufweist, die derart konturiert ist, dass sich in einer Radialquerschnittsebene durch den Verpackungsbehälter ein Radialabstand eines Punktes der Seitenwand zu der Behältermittelachse von einem Radialabstand wenigstens eines anderen Punktes der Seitenwand zu der Behältermittelachse unterscheidet.

In einem Aspekt bildet die Seitenwand in Umfangsrichtung mehrere Abschnitte, wobei jeder Abschnitt in der Radialquerschnittsebene ein Punkt aufweist, der einen Radialabstand zu der Behältermittelachse aufweist, der sich von einem Radialabstand wenigstens eines weiteren Punktes desselben Abschnitts unterscheidet.

In einigen Aspekten bildet die umlaufende Seitenwand der Einbuchtung in der Radialquerschnittsebene eine umlaufende vieleckige, insbesondere um die Behältermittelachse rotationssymmetrische, Form, wobei die Abschnitte der Seitenwand in der Radialquerschnittsebene zwischen Eckpunkten der vieleckigen Form, insbesondere formgleich, gebildet sind.

In einigen Aspekten ist mindestens ein Abschnitt, bevorzugt jeder der mehreren Abschnitte, in der Radialquerschnittsebene im Wesentlichen gerade, wobei bevorzugt jeder Abschnitt gleich lang ist.

In einigen Aspekten weisen ein oder mehrere Abschnitte, bevorzugt jeder der mehreren Abschnitte, an einer Oberfläche eine Versteifung auf.

In einigen Aspekten weist die Seitenwand eine erste umlaufende Kante in Richtung des Bodens und eine zweite umlaufende Kante in Richtung des oberen Randes auf, wobei die erste umlaufende Kante in einer ersten Radialquerschnittsebene durch den Verpackungsbehälter und die zweite umlaufende Kante in einer zweiten Radialquerschnittsebene durch den Verpackungsbehälter jeweils eine gleiche Form aufweisen.

In einigen Aspekten weisen die erste umlaufende Kante und die zweite umlaufende Kante eine unterschiedliche Form auf, wobei die erste umlaufende Kante in Umfangsrichtung mehrere erste Knoten in der ersten Radialquerschnittsebene aufweist und in mehrere erste Segmente zwischen benachbarten ersten Knoten unterteilt ist, wobei die zweite umlaufende Kante in Umfangsrichtung mehrere zweite Knoten in der zweiten Radialquerschnittsebene aufweist und in mehrere zweite Segmente zwischen benachbarten zweiten Knoten unterteilt ist, wobei eine Wölbung mindestens eines ersten Segments in der ersten Radialquerschnittsebene einen Scheitelpunkt gegenüber einem zweiten Knoten in der zweiten Radialquerschnittsebene aufweist, und wobei eine Wölbung mindestens eines zweiten Segments in der zweiten Radialquerschnittsebene einen Scheitelpunkt gegenüber einem ersten Knoten in der ersten Radialquerschnittsebene aufweist.

In einigen Aspekten verjüngt sich die umlaufende Seitenwand in Richtung des oberen Randes, insbesondere wobei jeder Abschnitt in Bezug auf die Behältermittelachse eine insbesondere gleiche Neigung aufweist.

In einigen Aspekten ist durch eine Kontur der umlaufenden Seitenwand, die Widerstandsfähigkeit des Bodens gegen eine axiale Deformation in Richtung der Behältermittelachse erhöht.

Im Folgenden werden weitere Eigenschaften, Merkmale und Vorteile der Erfindung mittels Beschreibung bevorzugter Ausführungen der Erfindung anhand der beiliegenden beispielhaften Zeichnungen deutlich, in denen zeigen:
Fig. 1 zeigt eine perspektivische Ansicht eines Verpackungsbehälters mit einer konturierten Einbuchtung gemäß einer bevorzugten Ausführungsform.
Fig. 2 zeigt eine Untersicht auf den Verpackungsbehälter in Fig. 1.
Fig. 3 zeigt eine perspektivische Ansicht eines Verpackungsbehälters mit einer konturierten Einbuchtung umfassend eine Seitenwand mit Aussteifungen gemäß einer bevorzugten Ausführungsform.
Fig. 4 zeigt eine perspektivische Ansicht eines Verpackungsbehälters mit einer konturierten Seitenwand mit Wölbungen gemäß einer bevorzugten Ausführungsform.
Fig. 5 zeigt eine Untersicht auf den Verpackungsbehälter in Fig. 7.
Fig. 6 zeigt beispielhaft einen schematischen Ausschnitt der Untersicht in Fig. 8.
Fig. 7 zeigt einen Querschnitt durch einen Verpackungsbehälter entlang der Behältermittelachse gemäß einer bevorzugten Ausführungsform.
Fig. 8 zeigt einen Querschnitt durch einen Verpackungsbehälter entlang der Behältermittelachse gemäß einer weiteren bevorzugten Ausführungsform.
Fig. 9 zeigt einen Querschnitt durch einen Verpackungsbehälter entlang der Behältermittelachse gemäß einer weiteren bevorzugten Ausführungsform.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein. Bezugszeichen in den Figuren beziehen sich jeweils auf gleiche Elemente.

Figur 1 zeigt eine perspektivische Ansicht eines Verpackungsbehälters 1 gemäß einer bevorzugten Ausführungsform.

Der gezeigte Verpackungsbehälter 1 wird durch eine die Behältermittelachse A in einer Umlaufrichtung umlaufende Behälterwand 4 und einen Boden 2 gebildet. Die Behälterwand 4 weist an einem Ende einen oberen Rand 2 auf und geht an einem gegenüberliegenden Ende in den Boden 3 über. Der Boden 3 des Verpackungsbehälters 1 wird durch eine die Behältermittelachse A umlaufenden Kante 15 gegenüber der Behälterwand 4 begrenzt. Die Kante 15 schließt einen Bodenspiegel ein. Der so gebildete Raum dient zum Aufnehmen flüssiger oder pastöser Produkte insbesondere von Milchprodukten.

In dem Bodenspiegel weist der Boden 3 des Verpackungsbehälters 1 eine in ein Inneres des Verpackungsbehälters 1 gerichtete Einbuchtung 5 auf, welche in Richtung des oberen Randes der Behälterwand 4 versetzt ist. Die Einbuchtung 5 umfasst eine umlaufende Seitenwand 6, welche die Einbuchtung 5 begrenzt. Wie aus Fig. 1 ersichtlich wird, wird die Seitenwand 6 durch eine erste umlaufende Kante 6a in Richtung des Bodens beziehungsweise des Bodenspiegels begrenzt und durch eine zweite umlaufende Kante 6b in Richtung des oberen Rands 2 begrenzt. Mehrere Kanten 14 erstrecken sich zwischen der ersten umlaufenden Kante 6a und der zweiten umlaufenden Kante 6b vorzugsweise etwa quer zu der Umlaufrichtung. Durch die Kanten 8 werden mehrere Abschnitte 7 in der Seitenwand 6 gebildet.

Somit ist die Seitenwand 6 in mehrere formgleiche Abschnitte 7 unterteilt. Insbesondere weist jeder Abschnitt 7 eine Oberfläche auf, welche plan und trapezförmig ausgestaltet ist.

Wie ferner in Fig. 1 gezeigt ist, verjüngt sich die Seitenwand 6 in Richtung des oberen Randes 2 des Verpackungsbehälters 1. Dabei sind die gezeigten Abschnitte 7 der Seitenwand 6 in Bezug auf die Behältermittelachse A geneigt, wobei jeder Abschnitt 7 einen gleichen Neigungswinkel gegenüber der Behältermittelachse A aufweist.

Durch die gezeigte Kontur der Seitenwand 6 weist der Boden 3 eine erhöhte Widerstandskraft gegen eine axiale Deformation in Richtung des Behältermittelachse A auf.

Die Konturierung der in Fig. 1 dargestellten Seitenwand 6 kann besser anhand der Figur 2 nachvollzogen werden.

Figur 2 zeigt eine Untersicht auf den Verpackungsbehälter 1 aus Figur 1. Wie aus der Untersicht des Verpackungsbehälters 1 ersichtlich wird, weist die Seitenwand 6 in einem Radialquerschnitt eine polygonale Form auf, wobei die Seitenwand 6 mehreren Abschnitte 7 bildet, und wobei jeweils ein Abschnitt 7 zwischen benachbarten Ecken des Polygons gebildet wird. Ein Abschnitt 7 wird in Richtung des Bodens 3 durch ein erstes Segment 11 der ersten umlaufenden Kante 6a begrenzt und in Richtung des oberen Rands 2 durch ein zweites Segment 12 der zweiten umlaufenden Kante 6b. Die erste umlaufende Kante 6a und die zweite umlaufende Kante 6b verlaufen im Wesentlichen parallel und bilden in einer Radialquerschnittsebene durch den Verpackungsbehälter 1 eine polygonale Form. Beide umlaufende Kanten 6a, 6b sind im Wesentlichen formgleich.

Die Form der Seitenwand 6 in der Radialquerschnittsebene wird ebenfalls durch die in Fig. 2 gezeigte Untersicht ersichtlich. Die der ersten umlaufende Kante 6a oder die zweite umlaufende Kante 6b in der Untersicht bildet die Form der Seitenwand 6 der Einbuchtung 5 in einer Radialquerschnittsebene ab. Da die Abschnitte 7 der Seitenwand 6 jeweils den gleichen Neigungswinkel mit Bezug zu der Behältermittelachse A aufweisen, sind sie die erste umlaufende Kante 6a und die zweite umlaufende Kante 6b in der Untersicht zueinander versetzt.

Figur 3 zeigt eine perspektivische Ansicht einer weiteren bevorzugten Ausführungsform eines Verpackungsbehälters 1. Die in Figur 3 gezeigte Ausführungsformen basiert im Wesentlichen auf der in Figur 1 gezeigten Ausführungsform.

Wie in Figur 3 gezeigt, weist die Seitenwand 6 mehrere Abschnitte 7 auf. Jeder Abschnitt 7 weist eine Oberfläche auf, welche zu einem Äußeren des Verpackungsbehälters 1 in Richtung der Behältermittelachse A gerichtet ist. Im Unterschied zu der Darstellung in Figur 1 ist an der Oberfläche jedes Abschnitts 7 jeweils eine Versteifung 8 vorgesehen. Die Versteifung 8 hat eine pyramidale Form. Die Oberfläche eines Abschnitts 7 hat eine rechteckige Form, wobei eine Spitze der pyramidalen Form der Versteifung 8 in der Oberfläche des Abschnitts 7, bevorzugt in deren Mittelpunkt, liegt und in Richtung der Behältermittelachse A von der Oberfläche versetzt ist. Eckpunkte der pyramidalen Form schließen mit Eckpunkten des Abschnitts 7 ab.

Fig. 4 zeigt eine perspektivische Ansicht einer weiteren bevorzugten Ausführungsform.

Die in Figur 4 gezeigte Ausführungsformen basiert auf der in Figur 1 gezeigten Ausführungsform.

Figur 4 zeigt eine Seitenwand 6 mit einer zum Boden 3 gerichteten ersten umlaufenden Kante 6a und einer zum oberen Rand 2 gerichteten zweiten umlaufenden Kante 6b. Die Seitenwand 6 verjüngt sich kontinuierlich in Richtung des oberen Randes 2, sodass die umlaufende Seitenwand 6 einen Neigungswinkel gegenüber der Behältermittelachse A aufweist.

Die Seitenwand 6 ist derart geformt, dass die erste umlaufende Kante 6a, welche die Seitenwand 6 in Richtung des Bodens 3 abgrenzt, und die zweite umlaufende Kante 6b, welche die Seitenwand 6 in Richtung des oberen Randes 2 abgrenzt, eine unterschiedliche Form in Radialquerschnittsebene aufweisen.

Figur 5 zeigt eine Untersicht auf den in Figur 4 gezeigten Verpackungsbehälter 1. Es wird ersichtlich, dass sowohl die erste umlaufende Kante 6a als auch die zweite umlaufende Kante 6b in der Untersicht Segmente 11, 12 aufweisen, welche in der Untersicht in unterschiedliche Richtungen in Bezug auf die Behältermittelachse A gewölbt sind. Zum besseren Verständnis der Konturierung der Seitenwand 6 in dieser Ausführungsform zeigt Figur 6 eine schematische Darstellung eines Ausschnitts aus der in Figur 5 gezeigten Untersicht des Verpackungsbehälters 1.

Insbesondere zeigt die Untersicht in Figur 6 einen Ausschnitt mit einer ersten umlaufenden Kante 6a und einer zweiten umlaufenden Kante 6b der geneigten Seitenwand 6a. In der Untersicht auf den Verpackungsbehälter 1 weist die erste umlaufende Kante 6a erste Knoten 10 auf und die zweite umlaufende Kante 6b weist zweite Knoten 13 auf. Zwischen benachbarten ersten Knoten 10 bildet die erste umlaufende Kante 6a erste Segmente 11 und zwischen benachbarten zweiten Knoten 13 bildet die zweite umlaufende Kante 6b zweite Segmente 12. Die ersten Segmente 11 weisen eine zu der Behältermittelachse A gerichtete Wölbung auf und die zweiten Segmente 12 weisen eine von der Behältermittelachse A weg gerichtete Wölbung auf, wobei jeweils ein Scheitelpunkt eines zweiten Segments 12 in der Untersicht gegenüber einem ersten Knoten 10 der ersten Kante 6a liegt und wobei jeweils ein Scheitelpunkt eines ersten Segments 10 in der Untersicht gegenüber einem ersten Knoten der zweiten Kante 6b liegt.

Figur 7 zeigt einen Querschnitt entlang der Behältermittelachse A durch einen erfindungsgemäßen Verpackungsbehälter 1. Gezeigt werden die Behälterwand 4, der Boden 3, die Einbuchtung 5 und ein Querschnitt durch einen Abschnitt 7 der umlaufenden Wand 6. Wie aus Figur 7 ersichtlich wird, weist der Abschnitt 7 in dem Querschnitt entlang der Behältermittelachse A eine Wölbung auf, welche von der Behältermittelachse A weg gerichtet ist. Darüber hinaus kann der gezeigte Abschnitt 7 der Seitenwand 6 gegenüber der Behältermittelachse A geneigt sein.

Mit anderen Worten ist die Seitenwand 6 der Einbuchtung 5 in Richtung eines Innenraums des Verpackungsbehälters 1 gewölbt. Durch die Wölbung wird die Stabilität des Bodens 3 verbessert und ein Entleeren des Verpackungsbehälters 1 wird vereinfacht. Jeder Abschnitt 7 der Seitenwand 6 kann wie in Fig. 7 gezeigt gewölbt sein.

Figur 8 zeigt einen weiteren Querschnitt entlang der Behältermittelachse A in einer weiteren Ausführungsform. Figur 8 verdeutlicht, dass Ecken und/oder Kanten eines erfindungsgemäßen Verpackungsbehälters 1 abgerundet sein können. Figur 8 zeigt insbesondere, dass eine entsprechende erste umlaufende Kante 6a, welche die Seitenwand 6 in Richtung des Bodens 3 abgrenzt, und eine entsprechende zweite umlaufende Kante 6b, welche die Seitenwand 6 in Richtung der oberen Rands 2 abgrenzt abgerundet sein können.

Fig. 9 zeigt einen Querschnitt durch einen Verpackungsbehälter 1 entlang der Behältermittelachse A gemäß einer weiteren bevorzugten Ausführungsform. Wie in Fig. 9 dargestellt, sind ein oder mehrere Abschnitte 7 der Seitenwand 6 gegenüber der Behältermittelachse A bzw. einer Achse parallel zu der Behältermittelachse A geneigt. Dabei können die Abschnitte 7 der Seitenwand 6, bevorzugt alle Abschnitte der Seitenwand einen Neigungswinkel n in Bezug auf die Behältermittelachse A bzw. einer Achse parallel zu der Behältermittelachse aufweisen. Der Neigungswinkel n weist einen Winkel zwischen 20°-90° auf, besonders bevorzugt zwischen 40°-50°.

## Patentansprüche

1. Verpackungsbehälter (1) zum Aufnehmen pastöser Produkte, insbesondere Milchprodukte, mit einer sich von einem oberen Rand (2) in Richtung auf einen Boden (3) erstreckenden und eine Behältermittelachse (A) in einer Umfangsrichtung umlaufenden Behälterwand (4), wobei der Boden (3) eine in Richtung des oberen Rands (2) vorspringende und in Umfangsrichtung umlaufende Einbuchtung (5) aufweist, wobei die Einbuchtung (5) eine in Umfangsrichtung umlaufende Seitenwand (6) aufweist, die durch eine erste die Behältermittelachse (A) umlaufende Kante (6a) in Richtung des Bodens (3) und durch eine zweite die Behältermittelachse (A) umlaufende Kante (6b) in Richtung des oberen Rands (2) begrenzt wird, wobei die Seitenwand (6) mehrere sich von der ersten umlaufenden Kante (6a) zu der zweiten umlaufenden Kante (6b) erstreckende Kanten (14) aufweist und die Seitenwand (6) mehrere Abschnitte (7) bildet, welche in Umfangsrichtung an gegenüberliegenden Seiten durch sich von der ersten umlaufenden Kante (6a) zu der zweiten umlaufenden Kante (6b) erstreckenden Kanten (14) begrenzt werden und in Richtung der Behältermittelachse (A) an gegenüberliegenden Seiten durch ein zwischen benachbarten den mindestens einen Abschnitt (7) in Umfangsrichtung an gegenüberliegenden Seiten begrenzenten Kanten (14) gebildetes erstes Segment (11) der ersten umlaufenden Kante (6a) und ein zwischen benachbarten den mindestens einen Abschnitt (7) in Umfangsrichtung an gegenüberliegenden Seiten begrenzenten Kanten (14) gebildetes zweites Segment (12) der zweiten umlaufenden Kante (6b) begrenzt werden, wobei
die erste umlaufende Kante (6a) und die zweite umlaufende Kante (6b) in einer Radialquerschnittsebene durch den Verpackungsbehälter (1) eine umlaufende, polygonale Form bilden, und die Abschnitte zwischen Eckpunkten der polygonalen Form gebildet sind,
**dadurch gekennzeichnet, dass**
alle Abschnitte (7) der Seitenwand identisch ausgebildet sind.

2. Verpackungsbehälter (1) nach Anspruch 1, **dadurch gekennzeichnet, dass** die mindestens eine sich von der ersten umlaufenden Kante (6a) zu der zweiten umlaufenden Kante (6b) erstreckende Kante (14), insbesondere die den mindestens einen Abschnitt (7) in Umfangsrichtung an gegenüberliegenden Seiten begrenzenden Kanten (14), sich zumindest anteilig in einer Richtung etwa quer zu der Umfangsrichtung erstreckt.

3. Verpackungsbehälter (1) nach einem der Ansprüche 1-2, **dadurch gekennzeichnet, dass** das erste Segment (11) und das zweite Segment (12) im Wesentlichen parallel zueinander verlaufen.

4. Verpackungsbehälter (1) nach einem der Ansprüche 1-3, **dadurch gekennzeichnet, dass** eine durch die den mindestens Abschnitt (7) an gegenüberliegenden Seiten begrenzende Kanten (14) und durch die ersten und zweiten Segmente (11, 12) begrenzte Fläche des mindestens einen Abschnitts (7) etwa die Form eines vorzugweise gleichschenkligen Trapezes aufweist oder etwa die Form einer Mantelfläche eines Kegelstumpfs aufweist.

5. Verpackungsbehälter (1) nach einem der Ansprüche 1 bis 4, **dadurch gekennzeichnet, dass** das erste Segment (11) und das zweite Segment (12) im Wesentlichen geradlinig verlaufen.

6. Verpackungsbehälter (1) nach einem der Ansprüche 1 bis 5, **dadurch gekennzeichnet, dass** der mindestens eine Abschnitt (7) der Seitenwand (6) eine Neigung in Richtung der Behältermittelachse (A) aufweist.

7. Verpackungsbehälter (1) nach einem der Ansprüche 1 bis 6, **dadurch gekennzeichnet, dass** der mindestens eine Abschnitt (7) an einer Außenfläche eine Versteifung (8) aufweist, insbesondere wobei die Versteifung (8) eine, vorzugsweise regelmäßige, pyramidale Form mit einer sich etwa orthogonal zu der Außenfläche erstreckenden Höhe aufweist.

8. Verpackungsbehälter (1) nach einem der vorangegangenen Ansprüche, **dadurch gekennzeichnet, dass** der Boden (3) durch eine dritte umlaufende Kante (15) gegenüber der Behälterwand (4) begrenzt wird und die dritte umlaufende Kante (15) die Behältermittelachse (A) in einer Radialquerschnittebene durch den Verpackungsbehälter (1) vorzugsweise etwa kreisförmig in der Umfangsrichtung umläuft.

9. Verpackungsbehälter (1) nach einem der Ansprüche 1 bis 8, **dadurch gekennzeichnet, dass** die polygonale Form eine regelmäßige polygonale vorzugsweise um die Behältermittelachse (A) rotationssymmetrische, Form ist.

10. Verpackungsbehälter (1) nach einem der vorangegangenen Ansprüche, wobei der Verpackungsbehälter (1) am oberen Rand (2) einen umlaufenden sich ausgehend von dem oberen Rand (2) in Radialrichtung erstreckenden Stapelrand aufweist und/oder wobei der Verpackungsbehälter (1) in Richtung des Bodes (3) in der Behälterwand (4) eine in Radialrichtung in Richtung der Behältermittelachse (A) vorspringende die Behältermittelachse (A) umlaufende Stapelkante aufweist.

## Claims

1. Packaging container (1) for receiving pasty products, in particular milk products, having a container wall (4) which extends from an upper edge (2) in the direction of a base (3) and encircles a container centre axis (A) in a circumferential direction, wherein the base (3) has an indentation (5) which projects in the direction of the upper edge (2) and encircles in the circumferential direction, wherein the indentation (5) has a circumferentially encircling side wall (6) which is delimited by a first edge (6a), which encircles the container centre axis (A), in the direction of the base (3) and by a second edge (6b), which encircles the container centre axis (A), in the direction of the upper edge (2), wherein the side wall (6) has a plurality of edges (14) which extend from the first encircling edge (6a) to the second encircling edge (6b), and the side wall (6) forms a plurality of portions (7) which are delimited on opposite sides in the circumferential direction by edges (14) which extend from the first encircling edge (6a) to the second encircling edge (6b) and are delimited on opposite sides in the direction of the container centre axis (A) by a first segment (11), which is formed between adjacent edges (14) which delimit the at least one portion (7) on opposite sides in the circumferential direction, of the first encircling edge (6a) and a second segment (12), which is formed between adjacent edges (14) which delimit the at least one portion (7) on opposite sides in the circumferential direction, of the second encircling edge (6b), wherein
the first encircling edge (6a) and the second encircling edge (6b) form an encircling polygonal shape in a radial cross-sectional plane through the packaging container (1), and the portions are formed between vertices of the polygonal shape,
**characterized in that**
all the portions (7) of the side wall are of identical design.

2. Packaging container (1) according to Claim 1, **characterized in that** the at least one edge (14) which extends from the first encircling edge (6a) to the second encircling edge (6b), in particular the edges (14) which delimit the at least one portion (7) on opposite sides in the circumferential direction, extends at least partially in a direction approximately transversely with respect to the circumferential direction.

3. Packaging container (1) according to either of Claims 1 and 2, **characterized in that** the first segment (11) and the second segment (12) run substantially parallel to one another.

4. Packaging container (1) according to one of Claims 1-3, **characterized in that** an area of the at least one portion (7), which area is delimited by the edges (14) which delimit the at least one portion (7) on opposite sides and by the first and second segments (11, 12), has approximately the shape of a preferably isosceles trapezoid or has approximately the shape of a lateral surface of a truncated cone.

5. Packaging container (1) according to one of Claims 1 to 4, **characterized in that** the first segment (11) and the second segment (12) run substantially rectilinearly.

6. Packaging container (1) according to one of Claims 1 to 5, **characterized in that** the at least one portion (7) of the side wall (6) has an inclination in the direction of the container centre axis (A).

7. Packaging container (1) according to one of Claims 1 to 6, **characterized in that** the at least one portion (7) has a stiffening (8) on an outer surface, in particular wherein the stiffening (8) has a, preferably regular, pyramidal shape with a height extending approximately orthogonally with respect to the outer surface.

8. Packaging container (1) according to one of the preceding claims, **characterized in that** the base (3) is delimited by a third encircling edge (15) with respect to the container wall (4), and the third encircling edge (15) runs around the container centre axis (A) in a radial cross-sectional plane through the packaging container (1), preferably approximately circularly in the circumferential direction.

9. Packaging container (1) according to one of Claims 1 to 8, **characterized in that** the polygonal shape is a regular polygonal shape which is preferably rotationally symmetrical about the container centre axis (A).

10. Packaging container (1) according to one of the preceding claims, wherein the packaging container (1) has, at the upper edge (2), an encircling stacking edge which extends in the radial direction starting from the upper edge (2), and/or wherein the packaging container (1) has, in the direction of the base (3) in the container wall (4), a stacking edge which projects in the radial direction in the direction of the container centre axis (A) and encircles the container centre axis (A).

## Revendications

1. Récipient d'emballage (1) destiné à recevoir des produits pâteux, en particulier des produits laitiers, comportant une paroi du récipient (4) s'étendant d'un bord supérieur (2) en direction d'un fond (3) et s'étendant autour d'une axe central du récipient (A) dans une direction périphérique, le fond (3) comportant un renfoncement (5) faisant saillie en direction du bord supérieur (2) et s'étendant dans la direction périphérique, le renfoncement (5) comportant une paroi latérale (6) s'étendant dans la direction périphérique, laquelle est délimitée en direction du fond (3) par une première arête périphérique (6a) s'étendant autour de l'axe central du récipient (A) et en direction du bord supérieur (2) par une seconde arête périphérique (6b) s'étendant autour de l'axe central du récipient (A), la paroi latérale (6) comportant plusieurs arêtes (14) s'étendant de la première arête périphérique (6a) à la seconde arête périphérique (6b), et la paroi latérale (6) formant plusieurs sections (7), lesquelles sont délimitées dans la direction périphérique sur des côtés opposés par des arêtes (14) s'étendant de la première arête périphérique (6a) à la seconde arête périphérique (6b) et dans la direction de l'axe central du récipient (A) sur des côtés opposés par un premier segment (11) de la première arête périphérique (6a) formé entre des arêtes (14) délimitant au moins une section (7) sur des côtés opposés dans la direction périphérique et un second segment (12) de la seconde arête périphérique (6b) formé entre des arêtes (14) délimitant au moins une section (7) sur des côtés opposés dans la direction périphérique,
la première arête périphérique (6a) et la seconde arête périphérique (6b) formant une forme polygonale s'étendant autour du récipient d'emballage (1) dans un plan de coupe radial, et les sections étant formées entre des sommets de la forme polygonale,
**caractérisé en ce que**
toutes les sections (7) de la paroi latérale sont formées de manière identique.

2. Récipient d'emballage (1) selon la revendication 1, **caractérisé en ce que** la au moins une arête (14) s'étendant de la première arête périphérique (6a) à la seconde arête périphérique (6b), en particulier les arêtes (14) délimitant au moins une section (7) sur des côtés opposés dans la direction périphérique, s'étend au moins partiellement dans une direction sensiblement perpendiculaire à la direction périphérique.

3. Récipient d'emballage (1) selon l'une des revendications 1-2, **caractérisé en ce que** le premier segment (11) et le second segment (12) s'étendent essentiellement parallèlement l'un à l'autre.

4. Récipient d'emballage (1) selon l'une des revendications 1-3, **caractérisé en ce qu'**une surface du au moins une section (7) délimitée par les arêtes (14) délimitant au moins une section (7) sur des côtés opposés et par les premiers et seconds segments (11, 12) comporte sensiblement la forme d'un trapèze isocèle ou sensiblement la forme d'une surface latérale d'un tronc de cône.

5. Récipient d'emballage (1) selon l'une des revendications 1 à 4, **caractérisé en ce que** le premier segment (11) et le second segment (12) s'étendent essentiellement de manière rectiligne.

6. Récipient d'emballage (1) selon l'une des revendications 1 à 5, **caractérisé en ce que** le au moins une section (7) de la paroi latérale (6) comporte une inclinaison en direction de l'axe central du récipient (A).

7. Récipient d'emballage (1) selon l'une des revendications 1 à 6, **caractérisé en ce que** le au moins une section (7) comporte sur une surface extérieure un raidisseur (8), en particulier le raidisseur (8) comportant une forme pyramidale, de préférence régulière, avec une hauteur s'étendant sensiblement orthogonalement à la surface extérieure.

8. Récipient d'emballage (1) selon l'une des revendications précédentes, **caractérisé en ce que** le fond (3) est délimité par une troisième arête périphérique (15) par rapport à la paroi du récipient (4) et la troisième arête périphérique (15) s'étend autour de l'axe central du récipient (A) dans un plan de coupe radial à travers le récipient d'emballage (1), de préférence sensiblement circulaire dans la direction périphérique.

9. Récipient d'emballage (1) selon l'une des revendications 1 à 8, **caractérisé en ce que** la forme polygonale est une forme polygonale régulière, de préférence à symétrie de rotation autour de l'axe central du récipient (A).

10. Récipient d'emballage (1) selon l'une des revendications précédentes, le récipient d'emballage (1) comportant au bord supérieur (2) un bord d'empilage s'étendant autour du bord supérieur (2) et s'étendant en direction radiale, et/ou le récipient d'emballage (1) comportant dans la direction du fond (3) dans la paroi du récipient (4) une arête d'empilage s'étendant en direction radiale en direction de l'axe central du récipient (A) et s'étendant autour de l'axe central du récipient (A).
